# EUROPÄISCHE PATENTSCHRIFT

(11) **EP 1 310 304 B1**
(45) Veröffentlichungstag und Bekanntmachung des Hinweises auf die Patenterteilung: **07.12.2005**
(21) Anmeldenummer: 02018698.7
(22) Anmeldetag: 21.08.2002
(51) Int. Cl.: B04B 5/04

(54) **Schwingrotorlaborzentrifuge mit Geräuschreduzierungseinrichtung**
Laboratory centrifuge with noise reduction device
Centrifugeuse de laboratoire avec dispositif de réduction de bruit

(30) Priorität: 09.11.2001 DE 10155955
(43) Veröffentlichungstag der Anmeldung: 14.05.2003
(73) Patentinhaber: EPPENDORF AG, 22339 Hamburg (DE)
(72) Erfinder: Lurz, Werner, Dr., 24568 Kaltenkirchen (DE); Lippoldt, Roland, 04319 Leipzig (DE)
(74) Vertreter: Schaefer, Konrad

(56) Entgegenhaltungen:
- DE-A- 19 953 453
- US-A- 3 873 021
- PATENT ABSTRACTS OF JAPAN vol. 2003, no. 01, 14. Januar 2003 (2003-01-14) & JP 2002 253991 A (HITACHI KOKI CO LTD), 10. September 2002 (2002-09-10)

## Beschreibung

Die Erfindung betrifft eine Laborzentrifuge der im Oberbegriff des Anspruch 1 genannten Art.

Eine gattungsgemäße Laborzentrifuge ist in US A 3,804,324 beschrieben. Bei Zentrifugen dieser Art sind radial außen an einem Rotor mehrere Gondeln um tangential angeordnete Achsen schwenkbar gelagert und zwar mit ihrem Schwerpunkt außerhalb der Achsen.

Bei Stillstand des Rotors hängen die Gondeln abwärts und können mit Probeflüssigkeit, üblicherweise in Zentrifugiergefäßen, beladen werden, z. B. mit mehreren Gefäßen pro Gondel in dazu vorgesehenen Aufnahmen. Bei höherer Drehzahl schwenken die Gondeln auswärts. Der Vorteil dieser Konstruktion besteht darin, daß der Flüssigkeitsspiegel in den Gefäßen in Bezug auf diese konstant bleibt.

Nachteilig bei der gattungsgemäßen Konstruktionsweise ist die getrennte Einzelausbildung der Gondeln, die bei schnellem Umlauf eine starke Luftverwirbelung und dadurch sehr starke, störende Geräusche erzeugt.

Die erwähnte bekannte Konstruktion besitzt daher eine Einrichtung zur Reduzierung des von den Gondeln erzeugten Geräusches in Form eines geschlossenen schallschluckenden Gehäuses. Dieses hat aber den Nachteil, daß von den Gondeln durch Luftverwirbelung erzeugte Wärme im Gehäuse eingeschlossen bleibt und zu unerwünschter Aufheizung der Probeflüssigkeit führt. Um dieses zu verhindern, wird üblicherweise eine Kühlung vorgesehen, die die Kosten stark erhöht.

Aus der DE 199 53 453 A1 ist eine Laborzentrifuge mit Gondeln bekannt, die in seitlich zu den Ecken hin offener Bauweise zur Aufname eines Stapels von Mikrotiterplatten ausgebildet sind. Diese Konstruktion weist eine große Zahl von Ecken und Kanten auf, die zu äußerst starken Luftturbulenzen führen und erheblichen Lärm erzeugen. Bei einer derart unaerodynamischen Konstruktion ergibt sich keine laminare Strömung im Oberflächenbereich der Gondeln.

Die Aufgabe der vorliegenden Erfindung besteht darin, eine gattungsgemäße Laborzentrifuge in einfacher Bauart mit geringerem Geräuschpegel auszubilden.

Diese Aufgabe wird mit den Merkmalen des Anspruches 1 gelöst.

Erfindungsgemäß sind an der Oberfläche jeder Gondel Turbulenzerzeuger angeordnet, die die vorbeiströmende Luft, die zuvor noch laminar der Oberfläche der Gondel anliegt, derart stört, daß in Strömungsrichtung hinter dem Turbulenzerzeuger eine turbulente Strömung vorliegt. Diese führt zu einer deutlichen Reduzierung des Querschnittes des der Gondel folgenden verwirbelten Totwassergebietes. Es ergibt sich dadurch und durch eine geringere Störung durch den nachfolgenden Rotor ein deutlich verringerter Geräuschpegel.

Erfindungsgemäß ist der vordere Bereich der Gondel aerodynamisch glatt ausgebildet. Die Luftströmung liegt also diesem Bereich bis etwa zur Stelle größten Durchmessers der Gondel laminar an. Hier, also im Bereich noch laminarer Strömung, erzeugt eine definierte Zusatzturbulenz der Strömung den erfindungsgemäß gewünschten Efekt. Die linienförmig quer zur Strömungsrichtung erstreckte Ausbildung des Turbulenzerzeugers, der sich über die anschließenden Oberflächenbereichen der Gondel erhebt, ergibt seine turbulenzerzeugende Wirkung in Bereichen annähernd gleicher Strömungsgeschwindigkeit, so daß der Turbulenzerzeuger über seine Länge einen wenigstens annähernd konstanten Effekt aufweist.

Die Erfindung geht also erstmals von dem Ansatz aus, bei Laborzentrifugen nicht die erzeugten Geräusche anschließend zu dämpfen, sondern sie bereits bei der Entstehung zu reduzieren und nutzt dabei bisher unbeachtete, sehr alte aerodynamische Erkenntnisse, wie sie in "Grenzschicht-Theorie" von Dr. Hermann Schlichting, Verlag G. Braun, Karlsruhe, 5. Auflage Seite 39 beschrieben sind.

In Versuchen haben sich Geräuschreduzierungen bis 6dB ergeben.

Ein über die Oberfläche erhöhter Turbulenzerzeuger kann z. B. als aufragender Stift oder eine Ansammlung aufragender Stifte ausgebildet sein oder auch z. B. als aufgeklebter Streifen rauhen Sandpapiers. Ein z. B. aufgelöteter Draht oder eine aufragend ausgestaltete Sicke oder dergleichen können hervorragende Wirkung aufweisen. Herstellungstechnisch einfach ist die Ausbildung gemäß Anspruch 2, bei der aus einem zylinderförmigen Rohling durch Ausfräsungen die gewünschte Form erreichbar ist.

Die ausgefräste Ausbildung des Turbulenzerzeugers ergibt außerdem extrem hohe mechanische Stabilität, wie sie bei mit enormen Kräften belasteten Zentrifugengondeln erforderlich ist.

In den Zeichnungen ist die Erfindung beispielsweise und schematisch dargestellt, es zeigen:
- Figur 1: Eine Seitenansicht des Schwingrotors einer Zentrifuge mit zwei Schwinggondeln,
- Figur 2: im Schnitt nach Linie 2-2 in Figur 1 den Querschnitt einer Gondel,
- Figur 3: in Darstellung entsprechend Figur 2 eine Gondel anderen Querschnittes,
- Figur 4: stark schematisiert das Strömungsbild um die Gondel gemäß Figur 2 ohne Turbulenzerzeuger,
- Figur 5: in Darstellung gemäß Figur 4 die Anströmung mit Turbulenzerzeugern und
- Figur 6: im Schnitt entsprechend Figur 2 eine Gondel in einer weiteren Ausführungsvariante.

Figur 1 zeigt in Seitenansicht den Rotor 1 einer Zentrifuge, deren übrige Teile zur zeichnerischen Vereinfachung nicht dargestellt sind. Der Rotor 1 weist eine senkrecht stehende Welle 2 auf mit radial stehenden Armen 3, im Ausführungsbeispiel zwei sich gegenüberstehende Arme, an denen um tangential stehende Achsen 4 schwenkbar je eine Gondel 5 angelenkt ist.

Die Gondeln 5 weisen Schwerpunkte außerhalb der Achsen 4 auf. Bei Stillstand des Rotors 1 hängen Sie nach unten. Mit steigender Drehzahl schwingen sie in Richtung des Pfeiles 6 aus.

Die Figuren 2 und 3 zeigen im Schnitt nach Linie 2-2 in Figur 1 zwei unterschiedliche Querschnittsformen. Die Gondel 5 in Figur 2 weist runden Querschnitt und die Gondel 5' in Figur 3 rechteckigen Querschnitt auf. Es ist dargestellt, daß die Gondeln jeweils mehrere Aufnahmen 7 aufweisen zur Aufnahme von passend einsetzbaren Zentrifugiergefäßen mit zu zentrifugierender Probeflüssigkeit.

In den Figuren 2 und 3 ist jeweils mit Pfeil 8 die Richtung dargestellt in der bei Umlauf des Rotors 1 um die Welle 2 die Gondeln mit Luft angeströmt werden. In Bezug auf diese Luftanströmungsrichtung weisen die Gondeln im Bereich ihres größten Querschnittes auf ihrer Oberfläche in Richtung quer zur Richtung des Pfeiles 8, also quer zur Luftanströmungsrichtung erstreckte, als Turbulenzerzeuger dienende Drähte 9 auf, die z. B. durch Verlötung befestigt sind.

In den Figuren 4 und 5 ist der durch die Drähte 9 erzeugte aerodynamische Effekt dargestellt, wie er sich bei geeigneter Reynoldzahl ergibt. Figur 4 zeigt die Luftanströmung um die Gondel 5 ohne Drähte. Figur 5 zeigt die Strömungsverhältnisse mit Drähten 9.

Gemäß Figur 4 wird die Gondel 5 bis zu ihrem Bereich größten Querschnittes und noch ein gutes Stück darüber hinaus mit laminar anliegender Luftströmung umströmt. In dem auf den größten Querschnitt folgenden Bereich der Gondel, in der ihr Querschnitt abnimmt, in Strömungsrichtung also auf der Rückseite der Gondel 5, reißt die Strömung ab und bildet die dargestellte, das Totwassergebiet bildende Wirbelstraße 10, deren Querschnitt etwa dem max. Querschnitt der Gondel 5 entspricht. Die Wirbel in der Wirbelstraße 10 erzeugen erhebliche Geräusche, insbesondere auch durch Störungen mit den nachfolgenden Rotoren, die in Figur 4 nicht dargestellt sind.

Wie Figur 5 zeigt, wirken die Drähte 9 als Turbulenzerzeuger, die zu turbulenter Strömung hinter den Drähten 9 führen. Es bildet sich sofort anschließend an die Drähte 9 eine der Gondel 5 anliegende turbulente Wirbelschicht aus. Diese hat gegenüber einer laminaren Umströmung den Vorteil, daß sie weiter der Oberfläche der Gondel 5 folgt. Die sich ergebende Wirbelstraße 10' hat somit einen geringeren Querschnitt als im Falle der Figur 4. Die sich ergebenen Geräusche sind wesentlich vermindert. Bei Versuchen mit Gondeln, die der Darstellung der Figur 5 entsprechen, ließen sich Geräuschverringerungen von mehr als 6dB erzielen.

Im dargestellten Ausführungsbeispiel sind die Turbulenzerzeuger durch aufgesetzte Drähte 9 erzeugt. Es können anstelle der Drähte 9 auch andere Turbulenzerzeuger auf der Oberfläche der Gondeln angeordnet sein, wie z. B. nach außen ragende Sicken. Auch in die Oberfläche der Gondeln eingebrachte Nuten können einen entsprechenden Effekt haben.

Anstelle der in den Figuren dargestellten linienförmig erstreckten Turbulenzerzeuger in Form der Drähte 9 oder entsprechend langgestreckter Nuten, können auch punktförmige einzelne Turbulenzerzeuger z. B. in Form aufragender Stifte oder in Form von Löchern vorgesehen sein. Diese können z. B. in hintereinander gestaffelter Anordnung vorgesehen sein und zwar am besten in einer linienförmigen Anordnung entlang des Bereiches größten Durchmessers der Gondel 5, quer zu Strömungsrichtung.

Die im Ausführungsbeispiel durch die Drähte 9 erzeugten Störkanten sitzen am besten im Bereich des größten Querschnittes. Da dieser sich im Falle der Gondel 5' (Figur 3) über eine größere Länge erstreckt, könnten in diesem Falle die Störkanten, wie in Figur 3 dargestellt in der Mitte der Länge der Gondel 5' oder auch im Bereich deren vorderer oder hinterer Ecken liegen, wie in Figur 3 gestrichelt angedeutet.

Turbulenzerzeuger können jedoch beispielsweise bei der Gondel 5 gemäß Figur 2 auch sehr viel weiter vorn, also zum Pfeil 8 hin gelegen angeordnet sein. Sie müßten dann allerdings größer sein, um entsprechenden Effekt zu haben.

Figur 6 zeigt zur Ausführungsform der Figur 2 eine Ausführungsvariante, bei der die Turbulenzerzeuger als Steg 9' ausgebildet sind, die durch beiderseitige Ausfräsungen 12 aus einer zylindrischen Grundform (gestrichelt) hergestellt sind. Diese Ausführung ist einstückig mit herkömmlichen Werkzeugmaschinen herstellbar.

## Patentansprüche

1. Laborzentrifuge mit wenigstens einer ausschwenkbar an einem drehangetriebenen Rotor (1) gelagerten, Probeflüssigkeit aufnehmenden Gondel (5, 5', 5") und mit einer Einrichtung (9, 9') zur Reduzierung des von der Gondel erzeugten Geräusches, **dadurch gekennzeichnet, daß** die Gondel (5, 5') in ihrem in Fahrtrichtung vom liegenden Oberflächenbereich aerodynamisch glatt ausgebildet ist, und daß die Einrichtung aus wenigstens einem an der Außenoberfläche der Gondel (5, 5') angeordneten Turbulenzerzeuger (9, 9') besteht, der im Bereich des quer zur Richtung (8) der Luftströmung größten Durchmessers der Gondel (5, 5') linienförmig quer zur Strömungsrichtung erstreckt und über die Oberfläche der Gondel (5, 5') aufragend ausgebildet ist.

2. Laborzentrifuge nach Anspruch 1, **dadurch gekennzeichnet, daß** der Turbulenzerzeuger als parallel zur Achse einer zylindrischen Gondel (5") zwischen zwei Ausfräsungen (12) gebildeter Steg (9') ausgebildet ist.

## Claims

1. Laboratory centrifuge with at least one bucket (5, 5', 5") which receives sample liquids and is mounted so as to swing outwards on a rotor (1) which is driven in rotation and with an arrangement (9, 9') for reducing the noise generated by the bucket, **characterised in that** the bucket (5, 5') is of aerodynamically smooth construction in the surface region thereof which lies at the front in the direction of travel, and that the arrangement comprises at least one turbulence generator (9, 9') which is disposed on the outer surface of the bucket (5, 5') and extends linearly transversely with respect to the direction (8) of the air flow in the region of the largest diameter of the bucket (5, 5') and is constructed so as to project over the surface of the bucket (5, 5').

2. Laboratory centrifuge as claimed in Claim 1, **characterised in that** the turbulence generator is constructed as a fillet (9') which is formed parallel to the axis of a cylindrical bucket (5") between two milled-out areas (12).

## Revendications

1. Centrifugeuse de laboratoire dotée d'au moins une nacelle (5, 5', 5") servant de récipient à un échantillon liquide et logée de façon à pouvoir pivoter dans un rotor (1) à entraînement giratoire et d'un dispositif (9, 9') destiné à réduire le bruit produit par la nacelle, **caractérisée en ce que** la nacelle (5, 5') présente dans la partie de sa face extérieure située devant dans le sens de marche une forme aérodynamique lisse, et **en ce que** le dispositif consiste en au moins un générateur de turbulences (9, 9') agencé contre la face extérieure de la nacelle (5, 5') et conformé de façon à s'étendre, au niveau du plus grand diamètre de la nacelle (5, 5') transversal à la direction (8) du courant d'air, en forme de ligne transversale à la direction du courant d'air et formant saillie sur la face de la nacelle (5, 5').

2. Centrifugeuse de laboratoire selon la revendication 1, **caractérisée en ce que** le générateur de turbulences est réalisé sous forme de nervure (9') parallèle à l'axe d'une nacelle cylindrique (5") formée entre deux méplats (12) dressés à la fraise.
